# EUROPÄISCHE PATENTSCHRIFT

(11) **EP 2 665 388 B1**
(45) Veröffentlichungstag und Bekanntmachung des Hinweises auf die Patenterteilung: **12.11.2014**
(21) Anmeldenummer: 12701860.4
(22) Anmeldetag: 23.01.2012
(51) Int. Cl.: A46B 7/04, A46B 13/00, A47L 11/40

(54) **KUPPLUNGSEINRICHTUNG UMFASSEND EINE BÜRSTENSCHEIBE UND EINEN FLANSCH**
COUPLING DEVICE COMPRISING A BRUSH DISK AND A FLANGE
DISPOSITIF D'ACCOUPLEMENT COMPRENANT UN DISQUE MONOBROSSE ET UNE BRIDE

(30) Priorität: 21.01.2011 DE 102011002978
(43) Veröffentlichungstag der Anmeldung: 27.11.2013
(73) Patentinhaber: Süddeutsche Bürsten- und Kunststoffabrik Eugen Gutmann GmbH, 71229 Leonberg (DE)
(72) Erfinder: HECK, Wolfgang, 70839 Gerlingen (DE)
(74) Vertreter: DREISS Patentanwälte PartG mbB
(86) Internationale Anmeldenummer: PCT/EP2012/050980
(87) Internationale Veröffentlichungsnummer: WO 2012/098259

(56) Entgegenhaltungen:
- DE-A1- 4 215 802
- US-A- 2 541 526
- US-A- 4 391 548
- US-A- 5 645 365

## Beschreibung

Die Erfindung betrifft eine Kupplungseinrichtung einer Bodenreinigungsmaschine zur lösbaren Befestigung einer Bürstenscheibe an einem Flansch.

Aus dem Stand der Technik ist es bekannt, Bürstenscheiben mit Kupplungsabschnitten vorzusehen, die zur Kupplung der Bürstenscheibe an den maschinenseitigen Flansch in einer Einführlage axial in Einführaussparungen eingeführt werden und durch Verdrehen der Bürstenscheibe mit flanschseitigen Halteabschnitten bei Erreichen einer Befestigungslage in Hintergriff kommen. Die Bürstenscheibe wird folglich bajonettartig zunächst in axialer Richtung aufgesetzt und dann durch Verdrehen gesichert.

Solche Bürstenscheiben beziehungsweise Kupplungen sind beispielsweise aus der DE 195 05 344 C1, der DE 82 24 041 U1, der DE 93 02 184 U1 oder der US 3,600,735 vorbekannt.

Aus der DE 44 34 520 A1 ist eine Bürstenscheibe bekannt, bei der pilzartige Stifte vorgesehen sind, die zur Bajonettbefestigung dienen. Dazu werden die pilzartigen Stifte in mittlere, ausgeweitete Bereiche von flanschseitigen Formschlitzen zunächst axial eingeführt und dann verdreht, so dass die Stifte durch Anschlussbereiche in engere Schlitzteile gebracht werden. Die die Kupplungsabschnitte bildenden Pilzhüte der Stifte hintergreifen dann die Flanschbereiche seitlich neben den engeren Schlitzteilen. Zudem werden die Stifte von Federmitteln in ihrer Position gehalten.

Weitere Bürstenscheiben beziehungsweise Kupplungen sind beispielsweise aus der US 2 541 526 A, der DE 42 15 802 A1, der US 5 645 365 A und der US 4 391 548 A vorbekannt. Bei diesen Bürstenscheiben beziehungsweise Kupplungen sind Kupplungsabschnitte vorgesehen, die zur Kupplung der Bürstenscheibe an einem maschinenseitigen Flansch mit flanschseitigen Halteabschnitten in Hintergriff kommen.

Die US 5 645 365 offenbart eine Kupplungseinrichtung einer Bodenreinigungsmaschine gemäß dem Oberbegriff des Anspruchs 1.

Da die bürstenscheibenseitigen Kupplungsabschnitte zum einen und die flanschseitigen Halteabschnitte zum anderen gewissen Fertigungstoleranzen unterliegen, hat es sich in der Praxis gezeigt, dass die Bürstenscheibe in der Befestigungslage nicht immer in einer bevorzugten Lage, insbesondere konzentrisch zur Drehachse des maschinenseitigen Flansches, ausgerichtet ist. Hierdurch können störende Geräusche sowie eine Beschädigung der Bürstenscheibe auftreten.

Der vorliegenden Erfindung liegt die Aufgabe zugrunde, eine Kupplungseinrichtung bereitzustellen, welche funktionssicher, und dennoch auf einfache Art und Weise, eine Kupplungsscheibe an einen maschinenseitigen Flansch anordenbar ist.

Diese Aufgabe wird mit einer Kupplungseinrichtung mit den Merkmalen des Anspruchs 1 gelöst. Folglich hintergreifen nicht nur, wie aus dem Stand der Technik vorbekannt, die scheibenseitigen Kupplungsabschnitte die flanschseitigen Halteabschnitte, sondern zusätzlich weisen die Kupplungsabschnitte Führungsabschnitte auf, die mit den flanschseitigen Gegenabschnitten in Eingriff kommen, so dass eine bessere Ausrichtung der Bürstenscheibe bezüglich des Flansches in insbesondere axialer und/oder radialer Richtung in der Befestigungslage erreicht werden kann. Insbesondere wird eine Zentrierung des der Bürstenscheibe bezüglich des Flansches erreicht, was zu einer besseren Laüfruhe führt. Je nach Ausgestaltung der erfindungsgemäßen Bürstenscheibe können über einerseits den Halteabschnitt und insbesondere dessen Führungsabschnitt und andererseits den Gegenabschnitt nicht nur in axialer Richtung, sondern auch in radialer Richtung wirkende Kräfte, und dies insbesondere im Betrieb der Bürstenscheibe, übertragen werden.

Anders als beim Stand der Technik nach der DE 44 34 520 A1, wo die Kupplungsabschnitte von den Pilzhüten der Stifte gebildet werden, weisen also gemäß der Erfindung die Kupplungsabschnitte zusätzliche Führungsabschnitte auf, die mit den flanschseitigen Gegenabschnitten in Eingriff kommen.

Vorzugsweise sind der wenigstens eine Führungsabschnitt und/oder der wenigstens eine Gegenabschnitt so ausgebildet, dass sie beim Verdrehen in die Befestigungslage wenigstens abschnittsweise formschlüssig miteinander in Eingriff kommen.

Vorteilhafterweise ist der Führungsabschnitt an wenigstens einer quer zur Verdrehrichtung verlaufenden Seite des wenigstens einen Kupplungsabschnitts vorgesehen. Verdrehrichtung ist die Richtung, in welche die Bürstenscheibe relativ zum Flansch verdreht wird, um sie in die Befestigungslage zu überführen. Vorzugsweise kommt der Führungsabschnitt dann in der Befestigungslage mit dem Gegenabschnitt in Eingriff. Dabei kann insbesondere Berührkontakt auftreten.

Der Führungsabschnitt als solcher kann insbesondere als Keil oder als Keilaussparung ausgebildet sein. Eine Keilaussparung ist dabei eine zu einem Keil komplementäre Aussparung, in die ein Keil eingreifen kann.

Der Keil oder die Keilaussparung weisen insbesondere zwei einen Keilwinkel einschließende Keilflächen auf, die senkrecht zur Bürstenscheibenebene verlaufen. Die Bürstenscheibenebene ist dabei die Ebene, die in der Bürstenscheibe liegt beziehungsweise die parallel zur Reinigungsseite der Bürstenscheibe verläuft. Der Keil oder die Keilaussparung kann allerdings auch so ausgebildet sein, dass eine zwischen den Keilflächen liegende Ebene parallel zur Bürstenscheibenebene verläuft.

Das Vorsehen eines Keiles oder einer Keilaussparung hat den Vorteil, dass beim Überführen der Bürstenscheibe von der Einführlage in die Befestigungslage aufgrund des Keils eine Zentrierung der Bürstenscheibe bezüglich des Flansches erfolgen kann.

Ferner ist denkbar, dass der Keil oder die Keilaussparung eine Einführschräge aufweist, die mit der Bürstenscheibenebene, oder einer senkrecht dazu verlaufenden Ebene, einen spitzen Winkel einschließt. Durch eine solche Einführschräge kann gewährleistet werden, dass neben einer Zentrierung auch ein günstiges Einführen der Führungsabschnitte hinsichtlich den Gegenabschnitten erfolgen kann. Zudem kann gewährleistet werden, dass in der Befestigungslage die Bürstenscheibe bezüglich des Flansches in axialer Richtung eine vorgegebene Lage erreichen kann.

Die Einführschräge kann dabei als ebene Fläche ausgebildet sein. Vorteilhaft kann auch vorgesehen sein, dass die Einführschräge ballig ausgebildet ist.

Bei einer weiteren Ausgestaltung der Erfindung ist vorgesehen, dass der Kupplungsabschnitt zwei quer zur Verdrehrichtung verlaufende Seiten aufweist, an denen im Wesentlichen spiegelsymmetrisch zueinander ausgebildete Führungsabschnitte vorgesehen sind. Eine derartige Ausbildung hat den Vorteil, dass je nach Rechts- oder Linkslauf der Maschine jeweils ein Führungsabschnitt mit dem Gegenabschnitt in Eingriff kommen kann.

Eine weitere Ausbildungsform der Erfindung zeichnet sich dadurch aus, dass der Führungsabschnitt auf der mit dem Halteabschnitt zusammenwirkenden Seite des wenigstens einen Kupplungsabschnitts vorgesehen ist. Der Führungsabschnitt ist dabei folglich sich in axialer Richtung erstreckend ausgebildet. Der Führungsabschnitt ist dabei so, dass er beim Verdrehen der Bürstenscheibe aus der Einführlage in die Befestigungslage mit dem Gegenabschnitt in Eingriff kommt. Der Führungsabschnitt kann dabei insbesondere als Steg oder als Stegaussparung ausgebildet sein. Der Steg oder die Stegaussparung kann dabei auf einer Kreisbahn, die um die Drehachse der Bürstenscheibe verläuft, liegen. Der Steg oder die Stegaussparung kann im Querschnitt rechteckig oder dreieckig oder auch gebogen sein. Zudem ist denkbar, dass die Querschnittsfläche des Steges oder der Stegaussparung entlang dessen oder deren Längserstreckung in Verdrehrichtung ab- oder zunimmt.

Bei einer weiteren Ausführungsform der Erfindung ist vorgesehen, dass der Führungsabschnitt als Anfasung derart ausgebildet ist, dass die Anfasung einerseits mit einer senkrecht zur Drehachse der Bürstenscheibe verlaufenden Radialebene einen spitzen Winkel γ einschließt und andererseits mit einer senkrecht zur Radialebene und durch die Drehachse verlaufenden Axialebene einen stumpfen Winkel δ einschließt. Die Anfasung ist folglich derart ausgebildet, dass sie weder senkrecht zur Radialebene noch senkrecht zur Axialebene verläuft. Der Winkel γ liegt vorzugsweise einen Wert im Bereich von 35° bis 55° und vorzugsweise im Bereich bei 45°. Der Winkel γ, der vorzugsweise von einer die Anfasung schneidenden oder begrenzenden Axialebene in Drehrichtung hin zur Anfasung gemessen wird, weist insbesondere einen Wert im Bereich von 95° bis 130° und vorzugsweise im Bereich von 100° bis 110° auf.

Die Anfasung kann dabei als solche als gerade Ebene oder leicht gewölbte Ebene oder auch leicht ballig ausgebildet sein. Vorzugsweise weist die Anfasung in Draufsicht eine Dreieck- oder Trapezkontur auf.

Eine derartige Ausbildung hat den Vorteil, dass wenn der Gegenabschnitt komplementär zum Führungsabschnitt ausgebildet ist, beim Verdrehen der Bürstenscheibe der Führungsabschnitt und der Gegenabschnitt in Eingriff bzw. in Berührkontakt kommen zum einen eine Zentrierung in radialer Richtung und zum anderen ein spielfreies Anliegen in axialer Richtung gewährleistet werden kann. Vorzugsweise ist der Führungsabschnitt wenigstens im Wesentlichen komplementär zum Gegenabschnitt ausgebildet.

Der Gegenabschnitt kann dabei als Keilaussparung oder als Keil ausgebildet sein, wobei die Keilaussparung oder der Keil zwei einen Keilwinkel einschließende Keilflächen vorsehen, die insbesondere senkrecht zur Flanschebene verlaufen.

Die Keilaussparung oder der Keil kann dabei eine Anlageschräge vorsehen, die mit der Flanschebene oder einer senkrecht dazu verlaufenden Ebene, einen spitzen Winkel einschließt. Die Anlageschräge kann dabei so ausgebildet sein, dass dann, wenn die Bürstenscheibe eine Einführschräge aufweist, in der Befestigungslage die Anlageschräge an der Einführschräge anliegt. Vorzugsweise schließen dann die Anlageschräge und die Einführschräge sich entsprechende Winkel ein.

Dann, wenn die Einführschräge ballig ausgebildet ist, kann die Anlageschräge als gerade Ebene ausgebildet sein. Dann, wenn die Anlageschräge ballig ausgebildet ist, kann die Einführschräge als gerade Ebene ausgebildet sein.

Der Halteabschnitt kann auch so ausgebildet sein, dass zwei quer zur Verdrehrichtung verlaufende Seiten vorgesehen sind, an denen im Wesentlichen spiegelsymmetrisch zueinander ausgebildete Gegenabschnitte vorgesehen sind.

Insbesondere ist vorteilhaft, wenn der Gegenabschnitt wenigstens im Wesentlichen komplementär zum Führungsabschnitt ausgebildet ist.
Bei einer weiteren Ausbildung ist der Flansch als Anfasung derart ausgebildet, dass die Anfasung einerseits mit einer senkrecht zur Drehachse des Flansches verlaufenden Radialebene einen spitzen Winkel γ' einschließt und andererseits mit einer senkrecht zur Radialebene und durch die Drehachse verlaufenden Axialebene einen stumpfen Winkel δ' einschließt. Der Winkel γ' liegt dabei vorzugsweise im Bereich von 35° bis 55° und weiter vorzugsweise im Bereich von 40° bis 50°. Der Winkel δ' liegt vorzugsweise im Bereich von 95° bis 130° und weiter vorzugsweise im Bereich von 100° bis 110°. Der Winkel δ' wird dabei vorzugsweise ausgehend von der Axialebene in Drehrichtung hin zur Anfasung gemessen.

Insbesondere dann, wenn die Bürstenscheibe zum einen und der Flansch zum anderen sich einander entsprechende Anfasungen aufweisen, kann beim Verlagern der Bürstenscheibe in die Befestigungslage aufgrund des Ineingriffkommens und Aneinandergleitens der beiden Anfasungen zum einen erreicht werden, dass die Bürstenscheibe in radialer Richtung zentriert wird und in axialer Richtung spielfrei am Flansch zum Anliegen kommt. Dabei ist vorteilhaft, wenn die Anfasung des Flansches in der Befestigungslage parallel unter Berührkontakt zur Anfasung der Bürstenscheibe verläuft.

Unter Flansch im Sinne der Erfindung wird das maschinenseitige Teil verstanden, mit dem das Drehmoment auf die Bürstenscheibe übertragen wird. Der Flansch kann dabei lösbar an der Maschine, bzw. der Antriebswelle angeordnet sein. In der Regel ist der Flansch an der Maschine mittels Schraubverbindung befestigt. Andererseits ist denkbar, dass der Flansch auch werkzeuglos lösbar an der Maschine vorgesehen sein kann. Der Flansch kann dabei eine Adapterfunktion zwischen Maschine und Bürstenscheibe einnehmen.

Weitere Einzelheiten und vorteilhafte Ausgestaltungen der Erfindung sind der nachfolgenden Beschreibung zu entnehmen, anhand derer die in den Figuren dargestellten Ausführungsbeispiele näher beschrieben und erläutert sind.

Es zeigen:
- Figur 1: eine perspektivische Ansicht eines maschinenseitigen Flansches;
- Figur 2: einen Ausschnitt einer perspektivischen Ansicht auf eine Bürstenscheibe;
- Figuren 3 bis 5: verschiedene Ansichten von Ausschnitten der Bürstenscheibe gemäß Figur 2;
- Figuren 6 bis 8: verschiedene Ansichten von Ausschnitten des Flansches gemäß Figur 1;
- Figuren 9 und 10: zwei Ansichten von Teilausschnitten der Bürstenscheibe mit dem Flansch kurz vor Erreichen der Befestigungslage;
- Figuren 11 und 12: zwei Ansichten von Teilausschnitten der Bürstenscheibe und des Flansches bei Erreichen der Befestigungslage;
- Figur 13: eine perspektivische Ansicht eines Flansches einer weiteren Ausführungsform;
- Figur 14: eine perspektivische Ansicht einer Bürstenscheibe zur Anordnung an den Flansch gemäß Figur 13;
- Figur 15: einen Flansch und eine Bürstenscheibe gemäß einer weiteren Ausführungsform;
- Figur 16: eine vergrößerte Darstellung des Flansches gemäß Figur 15;
- Figur 17: einen Ausschnitt eines Halteabschnitts gemäß Figur 16;
- Figur 18: einen Ausschnitt der Bürstenscheibe gemäß Figur 15;
- Figur 19: einen Ausschnitt eines Kupplungsabschnitts gemäß Figur 18;
- Figur 20: einen Ausschnitt der Kupplungsscheibe mit dem Flansch gem.
- Figur 15: in der Einführlage;
- Figur 21: die Einführlage gemäß Figur 20 im Teilschnitt;
- Figur 22: den Ausschnitt gemäß Figur 20 in der Befestigungslage;
- Figur 23: den Ausschnitt gemäß Figur 22 mit teils verdeckten Kanten.

In der Figur 1 ist ein maschinenseitiger Flansch 10 einer Bodenreinigungsmaschine gezeigt, an welchen eine Bürstenscheibe 12, wie sie in Figur 2 ausschnittsweise dargestellt ist, angeordnet werden kann.

Der Flansch 10 sieht dazu sich in radialer Richtung erstreckende Halteabschnitte 14 vor.

Die Bürstenscheibe 12 sieht eine zentrale Aufnahme 16 vor, in welche der Flansch 10 in axialer Richtung eingeführt werden kann. An der Bürstenscheibe 12 sind dabei nach radial innen abstehende Kupplungsabschnitte 18 vorgesehen. Beim Fügen der Bürstenscheibe 12 mit dem Flansch 10 werden diese Kupplungsabschnitte 18 in zwischen den Halteabschnitten 14 liegende Einführaussparungen 20 gebracht. Anschließend wird die Bürstenscheibe 12 relativ zum Flansch 10 verdreht, so dass die Kupplungsabschnitte 18 die Halteabschnitte 14 wenigstens abschnittsweise hintergreifen.

Wie insbesondere aus den Figuren 3, 4 und 5 deutlich wird, weisen die Kupplungsabschnitte 18 Führungsabschnitte in Form von Keilen 22 auf. Wie insbesondere aus Figur 5 deutlich wird, weisen die Keile 22 einen Keilwinkel α einschließende Keilflächen 23 auf, die senkrecht zur von der Bürstenscheibe 12 gebildeten Bürstenscheibenebene 27, die in Figur 4 angedeutet ist, verlaufen. Die Keile 22 sind dabei an der quer zur Verdrehrichtung 24 verlaufenden Seite der Kupplungsabschnitte 18 vorgesehen.

Wie insbesondere aus Figur 4 deutlich wird, weisen die Keile 22 eine Einführschräge 26 auf, die mit der Bürstenscheibenebene 27 einen spitzen Winkel β einschließen.

Die Einführschräge 26 als solche ist dabei als gerade Ebene ausgebildet. Allerdings ist auch denkbar, dass die Einführschräge ballig ausgebildet sein kann.

Komplementär zu den Keilen 21 sind am Flansch 10, beziehungsweise an dessen Halteabschnitten 14, Gegenabschnitte vorgesehen, die als Keilaussparungen 28 ausgebildet sind. Die Keile 22 der Kupplungsabschnitte 18 kommen, wie in der Figur 11 und 12 gezeigt, in der Befestigungslage in Eingriff mit den als Keilaussparungen 28 ausgebildeten Gegenabschnitten des Flansches 10.

Die Keilaussparungen 28 weisen ebenfalls einen Keilwinkel einschließende Keilflächen 30 auf, die insbesondere in Figur 8 deutlich zu erkennen sind und die senkrecht zur Flanschebene 38 verlaufen. Die Keilaussparungen 28 weisen zudem eine parallel zur Einführschräge 26 verlaufende Anlageschräge 32 auf.

Wie aus den Figuren 2 bis 5 deutlich wird, sieht jeder Kupplungsabschnitt 18 zwei auf den einander abgewandten, quer zur Verdrehrichtung verlaufenden Seiten vorgesehene Führungsabschnitte in Form der Keile 22 vor. Zudem sieht - wie aus den Figuren 1, 6 bis 8 deutlich wird - jeder flanschseitige Halteabschnitt 14 entsprechend zwei einander gegenüberliegende, spiegelsymmetrisch zueinander ausgebildete Gegenabschnitte in Form der Keilaussparungen 28 vor.

Beim Fügen der Scheibe 12 mit dem Flansch 10 werden folglich, wie bereits beschrieben, die Kupplungsabschnitte 18 in die Einführaussparungen 22 eingebracht. Je nachdem, in welche Richtung die Scheibe 12 beziehungsweise der Flansch 10 verdreht wird, kommen einander zugewandte Keile 21 und Keilaussparungen 28 in Eingriff. Die Halteabschnitte 14 sehen dabei im Wesentlichen senkrecht zur Drehachse des Flansches 10 verlaufende Hintergriffsflächen 34 vor, welche mit kupplungsabschnittseitigen, ebenfalls im Wesentlichen senkrecht zu der Drehachse der Scheibe 10 verlaufende Hintergriffsflächen 36 beim Verdrehen der Scheibe 12 beziehungsweise des Flansches 10 aus der Einführlage in die Befestigungslage zusammenwirken. In Figur 9 und 10 ist diese Zwischenlage dargestellt.

In der Befestigungslage, die in Figur 11 und 12 gezeigt ist, greifen die Keile 22 in die Keilaussparungen 28 ein und die Einführschrägen 26 kommen an den Anlageschrägen 32 zum Anliegen.

Durch das in Eingriffkommen der Keile 22 mit den Keilaussparungen 28 kann die Scheibe 12 bezüglich des Flansches 10 eine positionsgenaue Lage einnehmen und es kann insbesondere eine Zentrierung der Scheibe 12 am Flansch 10 bereitgestellt werden. Durch das Zusammenwirken der Einführschrägen 26 mit den Anlageschrägen 32 wird gewährleistet, dass kein axiales Spiel mehr zwischen der Bürstenscheibe 12 und dem Flansch 10 vorgesehen ist und zudem kann gewährleistet werden, dass die Bürstenscheibe 12 eine vorgegebene Position in axialer Richtung einnimmt.

Um zu gewährleisten, dass die Bürstenscheibe 12 in der Befestigungslage verleibt ist denkbar, am Flansch 10 beziehungsweise an der Bürstenscheibe 12 miteinander zusammenwirkende Rastmittel vorzusehen.

Die Ausführungsform gemäß Figur 13 und 14 unterscheidet sich von der in den Figuren 1 bis 12 gezeigten Ausführungsform dadurch, dass die bürstenscheibenseitigen Führungsabschnitte nicht als Keile ausgebildet sind, sondern als Nuten 40 und dass die flanschseitigen Gegenabschnitte nicht als Keilaussparungen, sondern als Stege 42 ausgebildet sind. In der Figur 13 und 14 sind den Figuren 1 bis 12 entsprechende Bauteile mit entsprechenden Bezugszeichen versehen.

Der in der Figur 13 gezeigte Flansch 44 weist an den Hintergriffsflächen 34 der Halteabschnitte 14 die Stege 42 auf, die in Draufsicht auf einer um die Drehachse des Flansches 44 liegenden Linie liegen. Die Stege 42 als solche erstrecken sich dabei in axialer Richtung weg von den Hintergriffsflächen 34. Die Stege 42 sind im Querschnitt leicht konisch ausgebildet.

Aus der Figur 14, die die Bürstenscheibe 46 zeigt, wird deutlich, dass die Kupplungsabschnitte 18 in ihren Hintergriffsflächen 36 Stegaussparungen 40 vorsehen, die komplementär zu den Stegen 42 ausgebildet sind. Beim Verdrehen des Flansches 44 beziehungsweise der Bürstenscheibe 46 aus der Einführlage in die Befestigungslage kommen die Stege 42 mit den Stegaussparungen 40 in Eingriff.

Auch bei der in der Figur 13 und 14 gezeigten Ausführungsform sind an den Kupplungsabschnitten 18 Einführschrägen 26 vorgesehen. Am Flansch 44 sind zugehörige Anlageschrägen 32 vorgesehen. In der Befestigungslage wirken die Einführschrägen 26 gegen die Anlageschrägen 32.

Bei den in den Figuren 15 bis 23 gezeigten Ausführungsformen sind die bürstenseitigen Führungsabschnitte sowie die flanschseitigen Gegenabschnitte als schräg verlaufende Anfasungen, die im Nachfolgenden näher beschrieben sind, ausgebildet. Bei diesen Ausführungsformen sind Bauteile, die im Vorhergehenden bereits beschrieben sind, mit entsprechenden Bezugszeichen versehen.

Die Figur 15 zeigt einen Flansch 50 mit zugehöriger Bürstenscheibe 52. Am Flansch 50 sind dabei nach radial außen abstehende Halteabschnitte 14 angeordnet. In der Aufnahme 16 der Bürstenscheibe 52 sind nach radial innen ragende Kupplungsabschnitte 18 vorgesehen. Beim Führen der Bürstenscheibe 52 mit dem Flansch 50 werden diese Kupplungsabschnitte 18 in zwischen die Halteabschnitte 14 liegende Einführaussparungen 20 gebracht. Anschließend wird, wie auch schon zur Figur 1 erläutert, die Bürstenscheibe 52 relativ zum Flansch 50 verdreht, so dass die Kupplungsabschnitte 18 die Halteabschnitte 14 wenigstens abschnittsweise hintergreifen.

Wie insbesondere aus Figur 16, und auch Figur 17, deutlich wird, sind an den Halteabschnitten Führungsabschnitte in Form von schräg verlaufenden Anfasungen 62 vorgesehen. Wie aus der Vergrößerung gemäß Figur 17 deutlich wird, schließt die dort dargestellte Anfasung 62 mit einer senkrecht zur Drehachse verlaufenden Radialebene, die in der Figur 17 mit dem Bezugszeigen 64 angedeutet ist, einen spitzen Winkel γ ein. Ferner schließt die Anfasung 62 mit einer senkrecht auf der Radialebene 64 stehenden und die Drehachse schneidenden Axialebene 66 einen stumpfen Winkel δ ein. Bei der Figur 17 liegt die der Drehrichtung zugewandte Stirnseite 68 des Halteabschnitts 14 in einer solchen Axialebene 66. Vorteilhafterweise liegt der Winkel γ im Bereich von 45° und der Winkel δ im Bereich von 100°.

Aus der Figur 18 und 19 wird deutlich, dass die Bürstenscheibe 52 an ihren Kupplungsabschnitten 18 zu den Anfasungen 62 komplementär ausgebildete Führungsabschnitte, ebenfalls in Form von Anfasungen 72, aufweist. Wie aus der Vergrößerung gemäß Figur 19 deutlich wird, schließen diese Anfasungen 72 mit einer senkrecht zur Drehachse verlaufenden Radialebene einen spitzen Winkel γ' und mit einer senkrecht zur Radialebene und die Drehachse schneidenden Axialebene einen stumpfen Winkel δ' ein. In der Figur 19 ist der sich an die Anfasung 72 anschließende Abschnitt des Kopplungsabschnitts 74 in einer derartigen Radialebene gelegen. Ferner liegt der sich an den Kupplungsabschnitt 18 anschließende Abschnitt 76 in einer derartigen Axialebene. Der Winkel γ' liegt dabei vorzugsweise im Bereich von 45°. Der Winkel δ' liegt dabei vorzugsweise im Bereich von 100°.

Dadurch, dass die Anfasungen 62 und 72 weder senkrecht zu den sie schneidenden Radialebenen noch senkrecht zu den sie schneidenden Axialebenen verlaufend angeordnet sind, und dadurch, dass die Anfasungen 62 und 72 in der Befestigungslage im Wesentlichen parallel aufeinander angrenzend liegend angeordnet sind, kann beim Verdrehen der Bürstenscheibe in die Befestigungslage zum einen eine Zentrierung in radialer Richtung und zum anderen ein spielloses Aneinanderliegen in axialer Richtung erreicht werden.

In Figur 20 ist die Einführlage dargestellt. Aus dem Teilschnitt gemäß Figur 21 wird deutlich, dass der Halteabschnitt 14 zwischen zwei bürstenscheibenseitigen Kupplungsabschnitten 18 angeordnet ist. In Figur 22 befindet sich die Bürstenscheibe 52 in der Befestigungslage. Aus Figur 23 wird deutlich, dass die Anfasungen 62 und 72 in dieser Lage parallel zueinander verlaufend aneinander liegen.

Bei dem in den Figuren dargestellten Flansch 10, 44 und/oder 50 kann es sich um einen an der Maschine lösbar angeordneten Flansch handeln. Der Flansch kann dabei beispielsweise mittels Befestigungsschrauben oder mittels werkzeuglos lösbaren Befestigungsarten an der Maschine, bzw. deren Antrieb, angeordnet sein.

Die Erfindung ist dabei nicht auf die in den Ausführungsbeispielen gezeigten Führungsabschnitte und zugehörigen Gegenabschnitte in Form von Keilen und zugehörigen Keilaussparungen oder Stegen und zugehörigen Stegaussparungen oder Anfasungen einander entsprechend beschränkt. Andere Abschnitte, die eine entsprechende Funktion bewirkensind ebenfalls erfindungsgemäß erfasst.

Zudem muss nicht zwingend vorgesehen sein, dass die Gegenabschnitte komplementär zu den Führungsabschnitten ausgebildet sind. Entscheidend ist, dass die Führungsabschnitte mit den Gegenabschnitten in wirkungsgemäßen Eingriff gelangen.

## Patentansprüche

1. Kupplungseinrichtung einer Bodenreinigungsmaschine umfassend eine Bürstenscheibe (12, 46) und einen Flansch (10, 44),
wobei die Bürstenscheibe (12, 46) Kupplungsabschnitte (18) aufweist, wobei der Flansch (10, 44) Halteabschnitte (14) und Einführaussparungen (20) aufweist,
wobei die Kupplungsabschnitte (18) zur Kupplung der Bürstenscheibe (12, 46) am Flansch (10, 44) in einer Einführlage axial in die flanschseitigen Einführaussparungen (20) einführbar sind und durch Verdrehen der Bürstenscheibe (12, 46) mit den flanschseitigen Halteabschnitten (14) bei Erreichen einer Befestigungslage in Hintergriff zu kommen,
**dadurch gekennzeichnet,**
**dass** wenigstens ein in der Befestigungslage im Hintergriff befindlicher Kupplungsabschnitt (18) einen Führungsabschnitt (22, 40) aufweist, der beim Verdrehen der Bürstenscheibe (12, 46) in die Befestigungslage mit einem am flanschseitigen Halteabschnitt (14) vorgesehenen Gegenabschnitt (28, 42), der sich in der Befestigungslage ebenfalls im Hintergriff befindet, derart in Eingriff bringbar ist, dass eine zentrierte Ausrichtung der Bürstenscheibe (12, 46) bezüglich des Flansches (10, 44) in der Befestigungslage erfolgt.

2. Einrichtung nach Anspruch 1, **dadurch gekennzeichnet, dass** der Führungsabschnitt (22, 40) und der Gegenabschnitt (28, 42) so ausgebildet sind, dass beim Verdrehen der Bürstenscheibe in die Befestigungslage der Führungsabschnitt in axialer Richtung spielfrei am Gegenabschnitt (28, 42) zum Anliegen kommt.

3. Einrichtung nach Anspruch 1 oder 2, **dadurch gekennzeichnet, dass** der Führungsabschnitt (22) wenigstens abschnittsweise an wenigstens einer quer zur Verdrehrichtung (24) verlaufenden Seite des wenigstens einen Kupplungsabschnitts (18) vorgesehen ist.

4. Einrichtung nach einem der vorherigen Ansprüche, **dadurch gekennzeichnet, dass** der wenigstens eine Gegenabschnitt (28, 42) komplementär zum wenigstens einen Führungsabschnitt (22, 40) ausgebildet ist.

5. Einrichtung nach einem der vorherigen Ansprüche, **dadurch gekennzeichnet, dass** der Führungsabschnitt (22) als Keil oder als Keilaussparung und der Gegenabschnitt (28) als Keilaussparung oder als Keil ausgebildet ist, wobei die Keilaussparung oder der Keil zwei einen Keilwinkel einschließende Keilflächen (30) vorsehen.

6. Einrichtung nach Anspruch 5, **dadurch gekennzeichnet, dass** der Keil (22) oder die Keilaussparung eine Einführschräge (26) aufweist, die mit der Bürstenscheibenebene (27) oder der Flanschebene einen spitzen Winkel (β) einschließt.

7. Einrichtung nach einem der vorhergehenden Ansprüche, **dadurch gekennzeichnet, dass** der Kupplungsabschnitt (18) zwei quer zur Verdrehrichtung (24) verlaufende Seiten aufweist, an denen im Wesentlichen spiegelsymmetrisch zueinander ausgebildete Führungsabschnitte (22) vorgesehen sind.

8. Einrichtung nach einem der vorhergehenden Ansprüche, **dadurch gekennzeichnet, dass** der Führungsabschnitt (40) auf der mit dem Halteabschnitt (14) zusammenwirkenden Seite des wenigstens einen Kupplungsabschnitts (18) vorgesehen ist.

9. Einrichtung nach einem der Ansprüche 1 bis 4, 7 oder 8, **dadurch gekennzeichnet, dass** der Führungsabschnitt (40) als Anfasung derart ausgebildet ist, dass die Anfasung einerseits mit einer senkrecht zur Drehachse der Bürstenscheibe verlaufenden Radialebene einen spitzen Winkel γ einschließt und andererseits mit einer senkrecht zur Radialebene und durch die Drehachse verlaufenden Axialebene einen stumpfen Winkel δ einschließt.

10. Einrichtung nach Anspruch 9, **dadurch gekennzeichnet, dass** der Winkel γ im Bereich von 35° bis 55° und vorzugsweise im Bereich von 40° bis 50° liegt und/oder dass der Winkel δ im Bereich von 95° bis 150° und vorzugsweise im Bereich von 100° bis 110° liegt.

11. Einrichtung nach einem der Ansprüche 9 oder 10, **dadurch gekennzeichnet, dass** die Anfasung als gerade, leicht gekrümmte oder ballige Fläche ausgebildet ist und/oder in Draufsicht eine Dreieck- oder Trapezkontur aufweist.

12. Einrichtung nach Anspruch 9, 10 oder 11, **dadurch gekennzeichnet, dass** der Gegenabschnitt (28) als Anfasung derart ausgebildet ist, dass die Anfasung einerseits mit einer senkrecht zur Drehachse des Flansches verlaufenden Radialebene einen spitzen Winkel γ' einschließt und andererseits mit einer senkrecht zur Radialebene und durch die Drehachse verlaufenden Axialebene einen stumpfen Winkel δ' einschließt.

13. Einrichtung nach einem der Ansprüche 1 bis 4, 7 oder 8, **dadurch gekennzeichnet, dass** der Führungsabschnitt (40) als Steg oder als Stegaussparung ausgebildet ist und dass der Gegenabschnitt (28, 42) als Stegaussparung oder Steg ausgebildet ist.

## Claims

1. A coupling device of a floor-cleaning machine comprising a brush disk (12, 46) and a flange (10, 44),
whereby the brush disk (12, 46) has coupling sections (18),
whereby the flange (10, 44) has retaining sections (14) and insertion recesses (20),
whereby for coupling the brush disk (12, 46) to the flange (10, 44) in an insertion position the coupling sections (18) are axially inserted into the insertion recesses (20) on the flange and they engage with the retaining sections (14) on the flange from the rear when a secured position is achieved through the twisting of the brush disk (12, 46),
**characterized in that**
at least one coupling section (18) that is engaged from the rear in the secured position has a guide section (22, 40), which when the brush disk (12, 46) is twisted into the secured position can be brought to engage from the rear with a mating section (28, 42) that is provided on the retaining section (14) on the flange in such a way that in the secured position the brush disk (12, 46) has a centered orientation with respect to the flange (10, 44).

2. The device as recited in Claim 1, **characterized in that** the guide section (22, 40) and the mating section (28, 42) are configured so that when the brush disk is twisted into the secured position the guide section contacts the mating section (28, 42) without play in the axial direction.

3. The device as recited in Claim 1 or 2, **characterized in that** the guide section (22) is provided at least partly on at least one side of at least one coupling section (18) that runs transverse to the twisting direction (24).

4. The device as recited in any of the preceding claims, **characterized in that** at least one mating section (28, 42) is configured to be complementary to at least one guide section (22, 40).

5. The device as recited in any of the preceding claims, **characterized in that** the guide section (22) is configured as a wedge or as a wedge recess and the mating section (28) as a wedge recess or as a wedge, whereby the wedge recess or the wedge provides two wedge surfaces (30) that form a wedge angle.

6. The device as recited in Claim 5, **characterized in that** the wedge (22) or the wedge recess has an insertion chamfer (26), which forms an acute angle (β) with the brush disk plane (27) or the flange plane.

7. The device as recited in any of the preceding claims, **characterized in that** the coupling section (18) has two sides, running transverse to the twisting direction (24), on which guide sections (22) are provided that are essentially mirror-symmetrical to each other.

8. The device as recited in any of the preceding claims, **characterized in that** the guide section (40) is provided on the side of at least one coupling section (18) that cooperates with the retaining section (14).

9. The device as recited in any of Claims 1 to 4, 7 or 8, **characterized in that** the guide section (40) is configured as a chamfer in such a way that the chamfer, on the one hand, forms an acute angle γ with a radial plane running perpendicular to the rotational axis of the brush disk and, on the other hand, forms an obtuse angle δ with an axial plane running perpendicular to the radial plane and through the rotational axis.

10. The device as recited in Claim 9, **characterized in that** the angle γ lies within the range of 35° to 55° and preferably within the range of 40° to 50° and/or that the angle 5 lies within the range of 95° to 150° and preferably within the range of 100° to 110°.

11. The device as recited in any of Claims 9 or 10, **characterized in that** the chamfer is configured as a straight, slightly curved, or convex surface and/or has a triangular or trapezoidal shape in a top view.

12. The device as recited in Claim 9, 10, or 11, **characterized in that** the mating section (28) is configured as a chamfer in such a way that the chamfer, on the one hand, forms an acute angle γ' with a radial plane that runs perpendicular to the rotational axis of the flange and, on the other hand, forms an obtuse angle 5' with an axial plane that runs perpendicular to the radial plane and through the rotational axis.

13. The device as recited in any of Claims 1 to 4, 7 or 8, **characterized in that** the guide section (40) is configured as a bar or as a bar recess and that the mating section (28, 42) is configured as a bar recess or as a bar.

## Revendications

1. Dispositif d'accouplement d'une machine de nettoyage des sols, comprenant un disque à brosse (12, 46) et une bride (10, 44),
le disque à brosse (12, 46) comprenant des segments d'accouplement (18),
la bride (10, 44) comprenant des segments de maintien (14) et des évidements d'insertion (20),
les segments d'accouplement (18) pouvant, pour accouplement du disque à brosse (12, 46) à la bride (10, 44), être dans une position d'insertion insérés axialement dans les évidements d'insertion (20) côté bride, et, par torsion du disque à brosse (12, 46),
venant se plaquer sur l'arrière des segments de maintien (14) côté bride lorsque est atteinte une position de fixation,
**caractérisé en ce qu'**au moins un segment d'accouplement (18), se trouvant en position de fixation après avoir été plaqué sur l'arrière, comprend un segment de guidage (22, 40), qui lors de la torsion du disque à brosse (12, 46) peut dans la position de fixation entrer en prise avec un contre-segment (28, 42) prévu contre le segment de maintien (14) côté bride, contre-segment qui se trouve lui aussi plaqué sur l'arrière dans la position de fixation, de façon qu'il en résulte une orientation centrée du disque à brosse (12, 46) par rapport à la bride (10, 44) dans la position de fixation.

2. Dispositif selon la revendication 1, **caractérisé en ce que** le segment de guidage (22, 40) et le contre-segment (28, 42) sont configurés de façon que, lors de la torsion du disque à brosse dans la position de fixation, le segment de guidage vienne s'appuyer dans la direction axiale sans jeu contre le contre-segment (28, 42).

3. Dispositif selon la revendication 1 ou 2, **caractérisé en ce que** le segment de guidage (22) est prévu au moins par segments contre au moins un côté, courant perpendiculairement au sens de torsion (24), du ou des segments d'accouplement (18).

4. Dispositif selon l'une des revendications précédentes, **caractérisé en ce que** le ou les contre-segments (28, 42) sont configurés complémentaires d'au moins un segment de guidage (22, 40).

5. Dispositif selon l'une des revendications précédentes, **caractérisé en ce que** le segment de guidage (22) est configuré comme un coin ou comme un évidement en coin, et le contre-segment (28) est configuré comme un évidement en coin ou comme un coin, l'évidement en coin ou le coin fournissant deux surfaces de coin (30) faisant entre elles un angle de coin.

6. Dispositif selon la revendication 5, **caractérisé en ce que** le coin (22) ou l'évidement en coin présente un chanfrein d'insertion (26), qui fait un angle aigu (β) avec le plan (27) du disque à brosse ou le plan de la bride.

7. Dispositif selon l'une des revendications précédentes, **caractérisé en ce que** le segment d'accouplement (18) comprend deux côtés courant perpendiculairement au sens de torsion (24), côtés contre lesquels sont prévus des segments de guidage (22), configurés essentiellement symétriquement l'un par rapport à l'autre.

8. Dispositif selon l'une des revendications précédentes, **caractérisé en ce que** le segment de guidage (40) est prévu sur le côté, coopérant avec le segment de maintien (14), du ou des segments d'accouplement (18).

9. Dispositif selon l'une des revendications 1 à 4, 7 ou 8, **caractérisé en ce que** le segment de guidage (40) est configuré comme un biseau, de façon que le biseau d'une part fasse un angle aigu γ avec un plan radial courant perpendiculairement à l'axe de rotation du disque à brosse, et d'autre part fasse un angle obtus δ avec un plan axial courant perpendiculairement au plan radial et passant par l'axe de rotation.

10. Dispositif selon la revendication 9, **caractérisé en ce que** l'angle γ est compris dans la plage de 35 à 55° et de préférence dans la plage de 40 à 50°, et/ou que l'angle δ est compris dans la plage de 95 à 150° et de préférence dans la plage de 100 à 110°.

11. Dispositif selon l'une des revendications 9 ou 10, **caractérisé en ce que** le biseau est configuré comme une surface plane, légèrement incurvée ou convexe, et/ou en vue de dessus présente un contour triangulaire ou trapézoïdal.

12. Dispositif selon la revendication 9, 10 ou 11, **caractérisé en ce que** le contre-segment (28) est configuré comme un biseau, de telle sorte que le biseau d'une part fasse un angle aigu γ' avec un plan radial courant perpendiculairement à l'axe de rotation de la bride, et d'autre part fasse un angle obtus δ' avec un plan axial courant perpendiculairement au plan radial et passant par l'axe de rotation.

13. Dispositif selon l'une des revendications 1 à 4, 7 ou 8, **caractérisé en ce que** le segment de guidage (40) est configuré comme une lame ou un évidement en forme de lame, et que le contre-segment (28, 42) est configuré comme un évidement en forme de lame, ou comme une lame.
